# EUROPÄISCHE PATENTSCHRIFT

(11) **EP 0 069 834 B1**
(45) Veröffentlichungstag und Bekanntmachung des Hinweises auf die Patenterteilung: **11.09.1985**
(21) Anmeldenummer: 82103477.4
(22) Anmeldetag: 24.04.1982
(51) Int. Cl.: B41F 31/30, B41F 7/40, B41L 27/32

(54) **Vorrichtung zum Transport von Farbe oder Feuchtmittel**
Device for transporting ink or a damping agent
Dispositif de transfert d'encre ou de liquide de mouillage

(30) Priorität: 13.07.1981 DE 3127647
(43) Veröffentlichungstag der Anmeldung: 19.01.1983
(73) Patentinhaber: M.A.N.-ROLAND Druckmaschinen Aktiengesellschaft, 63012 Offenbach (DE)
(72) Erfinder: Difflipp, Kurt, D-6057 Dietzenbach (DE); Emrich, Helmut, D-6050 Offenbach am Main (DE); Erbach, Horst, D-6238 Hofheim/Taunus (DE); Neberle, Klaus, D-6056 Heusenstamm (DE); Ochs, Heinrich, D-6491 Oberzell (DE); Schwebe, Günter, D-6452 Hainburg 1 (DE)

## Beschreibung

Die Erfindung betrifft eine Vorrichtung entsprechend dem Oberbegriff des ersten Patentanspruchs.

Eine Vorrichtung dieser Gattung ist durch die DE-B 1 248 682 bekannt.

Vorrichtungen dieser Art haben die Aufgabe, ein durch eine Dosiervorrichtung auf einer Duktorwalzenoberfläche erzeugtes Farbprofil an eine Farbwalze eines Farbwerks zu übergeben. Dies ist ebenso bei Feuchtwerken der Fall, bei denen den Feuchtwerkswalzen Feuchtflüssigkeit zugeführt werden muß. Hierzu verwendet man sogenannte Heberwalzen, die in Schwinghebeln gelagert sind und durch eine Steuerkurve in eine hin- und hergehende Bewegung versetzt werden.

Durch die DE-A 2 832 375 ist eine Vorrichtung zum Transport von Feuchtmittel von einer in einem Vorratsbehälter eintauchenden Duktorwalze zu einer Verteilerwalze eines Feuchtwerks mittels einer hin- und herbewegbaren Heberwalze bekannt, welche in durch einen Kurventrieb in eine hin- und hergehende Bewegung versetzten Schwenkhebeln gelagert ist. Die Schwenkhebel haben zur Aufnahme von Heberwalzenlagern Flachführungen in länglicher Form, in denen der Zapfen der Heberwalzenlager entgegen der Kraft von Federn etwa senkrecht zur Schwenkbewegung verschiebbar angeordnet ist. Diese Vorrichtung ist antriebsmäßig aufwendig.

Aus der US-PS 2 092 461 ist es bekannt, die Heberbewegung durch eine rotierende Nutkurve zu erzeugen, in der eine Rolle des Heberantriebshebels läuft. Dieser Heberantriebshebel ist auf einer Welle drehbar gelagert. Gleichzeitig ist auch auf dieser Welle der Heberschwenkhebel gelagert. Die Kopplung von Heberantriebshebel und Heberschwenkhebel erfolgt über einen Mitnehmer am Heberschwenkhebel, der in eine Ausnehmung des Heberantriebshebels eingreift. Durch Stellschrauben am Heberantriebshebel ist die Heberwalze bzw. der Heberschwenkhebel einstellbar.

Diese Vorrichtung ist jedoch von ihrem Aufbau her sehr aufwendig und muß, um richtig funktionieren zu können, exakt an den Stellschrauben eingestellt werden, d. h. die Stellschrauben legen die Lage der Heberwalze zum Heberantriebshebel fest. Ebenfalls muß die Nutkurve exakt für diesen Heberantrieb gefertigt sein. Eine weitere Verwendung der Kurve z. B. für den Antrieb des Feuchthebers ist nicht oder nur schwer möglich.

Zwei in entgegengesetzter Richtung auf einen Zapfen wirkende Druckfedern bei Flachführungen für die Bewegung von Heberwalzen sind sowohl durch die DE-B 1 248 682 als auch durch die DE-A 2105622 bekannt. Ebenso sind Stellschrauben zur Justierung und Begrenzung der Bewegung der Heberwalze aus der DE-A 2 105 622 bekannt.

Der Erfindung liegt die Aufgabe zugrunde, einen Heberantrieb zu schaffen, der es gestattet, den Heber von einer für mehrere Funktionen vorgesehenen Steuerkurve aus anzutreiben und dabei eine genaue Einstellung bzw. sichere Anlage der Heberwalze an Duktor- und Farbwerkwalze zu gewährleisten. Weiterhin soll diese Vorrichtung einfach im Aufbau und billig in der Herstellung sein.

Gelöst wird diese Aufgabe durch eine Vorrichtung entsprechend dem kennzeichnenden Teil des ersten Patentanspruchs.

Diese Art der Ausgestaltung gestattet die Verwendung von nur einem Hebel für Lagerung und Schwenkbewegung, wobei z. B. die Heberbewegung von Farb- und Feuchtheber zusammen von einer Steuerkurve aus erfolgen kann. Durch die federnd gelagerte Heberwalzenlagerung ist es möglich, daß die auf der Kurve ablaufende Rolle immer an der Kurve anliegt.

Bei einer weiteren Ausgestaltungsvariante der Erfindung ist das Heberwalzenlager beidseits federnd gelagert, so daß bei Auswahl geeigneter Federn jegliches Einstellen des Heberwalzenlagers entfällt. Auch kann in diesem Fall die Kurvenrolle an der Kurve immer anliegen und unnötige Stöße, die dann beim Abheben der Rolle auftreten können, sind vermieden.

Nachfolgend ist an einem Ausführungsbeispiel die Erfindung näher erläutert.
Fig. 1 zeigt eine Ansicht der erfindungsgemäßen Vorrichtung;
Fig. 2 zeigt die Lagerung einer Heberwalze nach einer Ausführungsform mit Heberantrieb;
Fig. 3 zeigt die Lagerung der Heberwalze nach einer weiteren Ausführungsform im Schwenkhebel des Hebers.

Der Antrieb für Farb- und Feuchtheber erfolgt über je eine angefederte Schubstange 1 von einer gemeinsamen Steuerkurve 2 aus. Hierzu ist jede Schubstange 1 im Bereich der Steuerkurve 2 durch Bolzen 3 und Langlöcher 4 in ihrer Längsachse geführt. Das verbleibende Ende der Schubstange 1 ist an einem Hebel 5 angelenkt, der mit einer Heberwelle 6 fest verbunden ist. Auf dieser Heberwelle 6 sind Schwenkhebel 7 befestigt, welche die Heberwalzenlager 8 aufnehmen. Hierzu weisen die Schwenkhebel 7 eine Flachführung 9 als länglichen Durchbruch auf. In dieser Flachführung 9 ist ein am Heberwalzenlager 8 vorgesehener Zapfen 8.1 geführt.

Zum genauen Einstellen wird die Schubstange 1 des entsprechenden Hebers 10 auf den hohen Punkt der Steuerkurve 2 gestellt, so daß der Schwenkhebel 7 in seine Extremstellung gelangt. Mit Hilfe der Stellschraube 11 wird dann das Heberwalzenlager 8 so eingestellt, daß die Heberwalze 10 satt an einer Farbwerkwalze 12 anliegt. Bei Anlage der Heberwalze 10 an den Duktor 13 ist die Heberwalze 10 zu dieser federnd gelagert, weshalb der Schwenkhebel 7 trotz Auftreffen der Heberwalze 10 auf die Duktorwalze 13 noch etwas weiter schwenken kann. Dieses Weiterschwenken erfolgt dann entgegen der Kraft der Feder 14. Diese Feder 14 darf jedoch nicht so stark sein, daß die Schubstange 1 von der Steuerkurve 2 abgehoben wird.

Ein Einstellen der Heberwalze 10 zum Duktor 13 ist nicht erforderlich. Bei einer Ausgestaltung entsprechend der Darstellung in Fig. 3 ist das Heberwalzenlager 8 beidseits durch Federn 14 gleicher Stärke fixiert. Diese Ausgestaltungsvariante erfordert keinerlei Einstellarbeiten und eignet sich auch für den Einsatz an Farb- und Feuchtwerken, bei denen der Heberhub ungleich groß ist, jedoch der Antrieb durch eine gemeinsame Steuerkurve 2 erfolgt, die eine sichere Funktion beider Heber gewährleistet.

## Patentansprüche

1. Vorrichtung zum Transport von Farbe oder Feuchtmittel von einer in einem Vorratsbehälter eintauchenden Duktorwalze (13) zu einer Verteilerwalze (12) eines Farb- oder Feuchtwerks mittels einer alternierend, entgegen der Kraft von Federn jeweils an Duktor- und Verteilerwalze anliegenden Heberwalze (10), welche in durch einen Kurventrieb (12) in eine hin- und hergehende Bewegung versetzten Schwenkhebelpaaren (5, 7) beidseitig gelagert ist, wobei die einen Schwenkhebel (5) der Schwenkhebelpaare mit einer Schubstange (1) verbunden sind, die durch eine Steuerkurve (2) oszillierend bewegt wird, dadurch gekennzeichnet, daß die Schubstange (1) durch Bolzen (3) und Langlöcher (4) in ihrer Längsachse geführt ist und daß die anderen Schwenkhebel (7) zur Aufnahme von Heberwalzenlagern (8) Flachführungen (9) in Form eines in Schwenkrichtung verlaufenden langlochähnlichen Durchbruches aufweisen, in denen die Zapfen (8.1) der Heberwalzenlager (8) entgegen der Kraft von Federn (14) bei Anlage der Heberwalze (10) an die Duktorwalze (13) bzw. die Verteilerwalze (12) verschiebbar angeordnet sind.

2. Vorrichtung nach Anspruch 1, dadurch gekennzeichnet, daß die Heberwalzenlager (8) durch zwei innerhalb der Durchbrüche in jedem Schwenkhebel (7) angeordnete und in jeweils entgegengesetzter Richtung auf die Zapfen (8.1) wirkende Druckfedern (14) in den Flachführungen (9) fixiert sind.

3. Vorrichtung nach Anspruch 1, dadurch gekennzeichnet, daß die Bewegung auf der Flachführung (9) durch Stellschrauben (11) begrenzbar ist.

4. Vorrichtung nach Anspruch 1 bis 3, dadurch gekennzeichnet, daß der durch den Hub der Steuerkurve (2) hervorgerufene Schwenkweg der Schwenkhebel (7) größer ist, als der Weg, der durch die Heberwalze (10) beschritten wird.

5. Vorrichtung nach Anspruch 1 bis 3, dadurch gekennzeichnet, daß für die Schwenkbewegung der Schwenkhebel (7) von Farb- und Feuchtwerk eines Druckwerkes ein einziger Kurventrieb vorgesehen ist.

## Claims

1. Device for transporting ink or damping agent from a ductor roller (13) dipping into a storage container to a distributor roller (12) of an inking or damping unit by means of a roller (10) or a lever and alternately lying against the ductor and distributor rollers under spring force, which is mounted on both ends by means of pairs of swing levers (5, 7) which are subected to reciprocating movement by means of a cam drive (12), wherein one swinging lever (5) of the pair of swinging levers is connected with a push rod (1) which is moved in oscillating fashion by a control cam (2), characterised in that the push rod (1) is guided by pins (3) and longitudinal slots (4) in its longitudinal axis and that the other swinging lever (7) has flat guides (9) for receiving lever roller bearings (8) in the form of an aperture similar to a longitudinal slot running in the direction of oscillation in which the pins (8.1) of the lever roller bearings (8) are arranged slidably against the force of springs (14) with the lever roller (10) lying against the ductor roller (13) or the distributor roller (12).

2. Device according to claim 1, characterised in that the lever roller bearing (8) is fixed in the flat guides (9) by two compression springs (14) which are arranged within the cut-outs in each swinging lever (7) and which act in mutually oppositely directed directions on the pin (8.1).

3. Device according to claim 1, characterised in that the movement on the flat guide (9) is capable of being limited by set screws (11).

4. Device according to claims 1 to 3, characterised in that the swinging path of the swinging lever (7) generated by the stroke of the control cam (2) is greater than the path which is traversed by the lever roller (10).

5. Device according to claims 1 to 3, characterised in that for the oscillating movement of the oscillating lever (7) of the ink and damping unit of a printing unit an individual cam drive is provided.

## Revendications

1. Dispositif de transfert d'encre ou de liquide de mouillage à partir d'un barboteur (13) plongeant dans un réservoir, vers un rouleau distributeur (12) d'un système encreur et mouilleur, au moyen d'un rouleau preneur (10) se trouvant à chaque fois, en appui alternativement contre le barboteur et le rouleau encreur à l'encontre de l'action de ressorts et qui est monté, des deux côtés, dans des paires de leviers basculants (5, 7) mis en mouvement de va-et-vient par un entraînement à came (2), les leviers basculants (5) de la paire de leviers basculants étant reliés à une bielle (1) qui peut être entraînée dans un mouvement oscillant par une came de commande (2), caractérisé en ce que la bielle (1) est guidée par des goujons (3) et des trous longitudinaux (4) dans son axe longitudinal et en ce que les autres leviers basculants (7) présentent, pour recevoir les paliers (8) des rouleaux preneurs, des guidages plats (9) en forme d'ouverture oblongue dans le sens du basculement, dans lesquels sont agencés les tourillons (8.1) du palier (8) du rouleau preneur, déplaçables à l'encontre de l'action de ressorts (14), lors de la mise en place du rouleau preneur (10) contre le barboteur (13) ou le rouleau encreur (12).

2. Dispositif selon la revendication 1, caractérisé en ce que les paliers (8) du rouleau preneur sont fixés dans les guidages plats (9) par deux ressorts de pression (14) agencés à l'intérieur des ouvertures dans chaque levier basculant (7) et agissant à chaque fois dans la direction opposée sur les tourillons (8.1).

3. Dispositif selon la revendication 1, caractérisé en ce que le mouvement sur le guidage plat (9) peut être limité par des vis de réglage (11 ).

4. Dispositif selon l'une quelconque des revendications 1 à 3, caractérisé en ce que la course de basculement du levier basculant (7) provoquée par la levée de la came de commande (2) est plus grande que la distance parcourue par le preneur (10).

5. Dispositif selon l'une quelconque des revendications 1 à 3, caractérisé en ce qu'il est prévu, pour le mouvement basculant des leviers basculants (7) du système encreur et mouilleur d'un groupe d'impression un seul entraînement à came.
